# EUROPÄISCHE PATENTSCHRIFT

(11) **EP 2 847 531 B1**
(45) Veröffentlichungstag und Bekanntmachung des Hinweises auf die Patenterteilung: **13.01.2016**
(21) Anmeldenummer: 13720968.0
(22) Anmeldetag: 08.05.2013
(51) Int. Cl.: F27D 1/12, F27B 3/24, C21B 7/10, C21C 5/46

(54) **SEITENWANDKÜHLUNGSVORRICHTUNG FÜR SCHMELZÖFEN**
SIDE WALL COOLING SYSTEM FOR A MELTING FURNACE
SYSTÈME DE REFROIDISSEMENT DE PAROIS LATÉRALES DE FOURS DE FUSION

(30) Priorität: 11.05.2012 DE 102012207934; 09.08.2012 DE 102012214147
(43) Veröffentlichungstag der Anmeldung: 18.03.2015
(73) Patentinhaber: SMS group GmbH, 40237 Düsseldorf (DE)
(72) Erfinder: LEMBGEN, Hans-Erich, 40477 Düsseldorf (DE); KUNZE, Jürgen, 46509 Xanten (DE); KUMMER, Karl-Heinz, 47249 Duisburg (DE); STRIEDER, Detlef, 47239 Duisburg (DE)
(74) Vertreter: Klüppel, Walter
(86) Internationale Anmeldenummer: PCT/EP2013/059627
(87) Internationale Veröffentlichungsnummer: WO 2013/167677

(56) Entgegenhaltungen:
- WO-A1-02/084192
- DE-A1- 2 131 963

## Beschreibung

### Gebiet der Erfindung

Die vorliegende Erfindung betrifft eine Einrichtung zur Kühlung eines Metallschmelzofens, insbesondere eines Reduktionsofens.

### Stand der Technik

Schmelzöfen, insbesondere Reduktionsöfen, enthalten heiße Metallschmelzen, die von einer Schlackenschicht bedeckt sind. Diese Schlackenschicht ist häufig sehr aggressiv und kann die Wandauskleidung des Ofens zersetzen.

In der Regel umfasst das Ofengefäß im Inneren eine Ausmauerung, welche in direktem Kontakt mit der Schmelze bzw. Schlacke steht. Um eine Beschädigung bzw. Zerstörung des Ofengefäßes und daraus resultierende Stillstandzeiten und Kosten zu vermeiden, muss die Innenwandung des Ofens ständig gekühlt werden. Auf der Außenseite der Ausmauerung befindet sich häufig ein Metallpanzer, der zum Beispiel mit einer offenen Rieselkühlung gekühlt wird. Dabei werden große Mengen an Wasser benötigt, die zudem teilweise unkontrolliert ablaufen. Ein weiterer Nachteil besteht darin, dass im Falle von Rissen in der Panzerung Wasser in die Ausmauerung oder Schmelze bzw. Schlacke gelangen kann, was unerwünschte und gefährliche chemische Reaktionen hervorrufen kann. In anderen Einrichtungen werden Wasserkästen auf eine von der Schmelze abgewandten Seite der Panzerung montiert und mit Wasser geflutet. Das Wasser kann somit zwar die Panzerung großflächig und einigermaßen kontrolliert kühlen, allerdings erfolgt die Kühlung relativ weit entfernt von der eigentlichen Hitzequelle in Form der flüssigen Schlacke.

Aus der WO 02/084192 A1 ist ein Kühlelement zur Kühlung eines metallurgischen Ofens bekannt, wobei der Ofenpanzer des Ofens an seiner zum Ofeninnenraum hinweisenden Seite mit Feuerfest-Material zugestellt ist. Das Kühlelement umfasst einen mit Kühlmittel durchflossenen Kühlteil, der einen Kühlmittelzulauf und einen Kühlmittelablauf aufweist, sowie einen durch Wärmeleitung gekühlten Heißteil. Der Heißteil des Kühlelementes schließt im eingebauten Zustand bündig mit der in den Ofeninnenraum zeigenden Stirnseite des Feuerfest-Materials ab. Der gesamte Heißteil ist als eine Platte ausgebildet und dieser Platte ist kaltseitig ein separater Kühlteil zugeordnet.

Die europäische Patentschrift EP 0 741 853 B1 offenbart eine Kühlvorrichtung für einen Ofen, wobei sich stabartige Kupferstäbe in eine Ofenwandung hinein erstrecken. Auf der Rückseite der Ofenwandung befindet sich zum Beispiel eine Metallplatte, welche großflächig durch einen Wasserkasten gekühlt wird. Nachteilig an der offenbarten Anordnung ist zunächst die komplexe und kostenaufwändige Herstellung des offenbarten Systems. Ferner werden bei Verwendung einer durchgehenden Kupferplatte als an die Ofenwandung angrenzende Rückwand, mit sich von dieser Platte erstreckenden Kupferstäben, große Mengen an Kupfer benötigt. Zudem ist die Tragkraft von Kupfer beschränkt, sodass große Materialstärken zum Erreichen der notwendigen Stabilität benötigt werden. Schließlich wird auch eine Ausmauerung zwischen den Kupferstäben erheblich erschwert.

Die technische Aufgabe der vorliegenden Erfindung besteht darin eine weiterentwickelte Kühleinrichtung für einen Schmelzofen bereitzustellen, insbesondere zur Kühlung des Schlackenbereichs des Ofens - nicht des darunter befindlichen Metallschmelzenbades.

Insbesondere soll eine derartige Vorrichtung sicher sein, ein gute Kühlleistung ermöglichen und/oder kostengünstig herstellbar sein.

Vorzugsweise sollte eine derartige Vorrichtung ebenfalls für Rundöfen einsetzbar sein.

Eine weitere Aufgabe kann darin bestehen, mindestens einen der obengenannten Nachteile zu überwinden.

### Offenbarung der Erfindung

Die genannte technische Aufgabe wird durch die Merkmale des Anspruchs 1 gelöst. Demnach betrifft die vorliegende Erfindung eine Kühleinrichtung für einen Schmelzofen, insbesondere zum Kühlen einer flüssigen Schlacke in einem Reduktionsofen. Dabei umfasst die Vorrichtung eine Ausmauerung zur (seitlichen) Abschirmung eines flüssigen Metallschmelzenbads und einer sich auf der Metallschmelze befindenden flüssigen Schlacke, sowie eine Metallplatte (bzw. einen Metallpanzer, insbesondere eine Stahlplatte), welche auf einer dem Metallschmelzenbad und der Schlacke gegenüberliegenden Seite der Ausmauerung angeordnet ist. Die Metallplatte umfasst eine Vielzahl von im Wesentlichen vertikal ausgerichteten und (in horizontaler Richtung) nebeneinander angeordneten Schlitzen, wobei sich durch zumindest einzelne, vorzugsweise jeden der Schlitze jeweils eine der Kupferplatten im Wesentlichen senkrecht zu der Metallplatte in die Ausmauerung hinein erstreckt und die Vorrichtung weiterhin mit Kühlmittel durchströmbare Kühlkanäle umfasst, welche jeweils zwischen zwei nebeneinander angeordneten Schlitzen und den sich durch diese Schlitze erstreckenden Kupferplatten auf der von dem Metallschmelzenbad und der Schlacke abgewandten Seite der Metallplatte angeordnet sind.

Diese Lösung stellt vor allem eine zugleich wirksame als auch wirtschaftliche Kühlung dar. Denn einerseits erstrecken sich die Kupferplatten bis in die Ausmauerung hinein, andererseits wird eine kostengünstige und effektive Kühlung der Bereiche zwischen den Kupferplatten ermöglicht. Die offenbarte Einrichtung kann zudem in Rundöfen zum Einsatz kommen, für die eine Fertigung von Kupferelementen zur Kühlung einer Ausmauerung oft erschwert ist. Zusätzlich kann der Materialbedarf an Kupfer angesichts steigender Rohstoffpreise gering gehalten werden. Insbesondere kann die Metallplatte aus Stahl oder einer Stahllegierung ausgebildet sein, wodurch eine hohe Stabilität als auch eine Kosteneinsparung ermöglicht wird. Die Erfindung ist darüber hinaus insbesondere im Fall von aggressiven Schlackenbädern von Vorteil, bei denen es von großer Wichtigkeit ist, dass die flüssige Schlacke sich an der Ausmauerung bzw. an den Kupferplatten verfestigt bzw. "festfriert". Die so gebildete Schlackenschicht kann einen Verschleiß der Ausmauerung und/oder der Kupferplatten erheblich reduzieren. Ferner erlaubt die erfindungsgemäße Konzeption eine hohe Stabilität des Ofengefäßes, da zwischen den Schlitzen, durch die die Kupferplatten in die Ausmauerung eingebracht sind, ein hinreichender Bereich der Metallplatte verbleibt.

Gemäß einer bevorzugten Ausführungsform entspricht der Abstand der nebeneinander angeordneten Schlitze dem 1-fachen bis 8-fachen, vorzugsweise dem 2-fachen bis 6-fachen der Breite der Schlitze, wobei die Dicke der Kupferplatten vorzugsweise jeweils mindestens 70%, vorzugsweise mindestens 90% der Breite der Schlitze entspricht. Diese Verhältnisse haben sich als besonders vorteilhaft für die Ausbildung einer zugleich wirksamen und stabilen Kühleinrichtung herausgestellt.

Gemäß einer weiteren bevorzugten Ausführungsform der Erfindung erstrecken sich die auf der Metallplatte angeordneten Kühlkanäle mindestens über einen Bereich einer vertikalen Länge von 80% der vertikalen Länge bzw. Ausdehnung der Kupferplatten, vorzugsweise über 100% dieser Länge oder vorzugsweise sogar über mehr als 100% dieser Länge.

Gemäß einer weiteren bevorzugten Ausführungsform der Erfindung erstrecken sich die Kühlkanäle zwischen zwei nebeneinander angeordneten Schlitzen (in horizontaler Richtung) über einen Bereich von 40%-100%, vorzugsweise von 50%-90% des (horizontal betrachteten) Abstands zwischen zwei nebeneinander angeordneten Schlitzen.

Gemäß einer weiteren bevorzugten Ausführungsform der Erfindung erstrecken sich die Kupferplatten (im Wesentlichen senkrecht zur Metallplatte und/oder am Ort des entsprechenden Schlitzes) über mehr als 40% der Dicke der Ausmauerung in die Ausmauerung hinein oder erstrecken sich vorzugsweise im Wesentlichen über die gesamte Dicke der Ausmauerung. Durch eine solche Anordnung kann die Wirksamkeit der Kühlung weiter verbessert werden.

Gemäß einer weiteren bevorzugten Ausführungsform der Erfindung stehen die Kupferplatten in unmittelbarem bzw. direktem Kontakt mit der Ausmauerung. Bevorzugt stehen mindestens 50%, vorzugsweise mindestens 75% der Oberfläche der Platten in Kontakt mit der Ausmauerung. Auch dieses Merkmal dient der weiteren Verbesserung der Kühlleistung.

Gemäß einer weiteren bevorzugten Ausführungsform der Erfindung umfassen die Kupferplatten ebenfalls mit Kühlmittel durchströmbare Kanäle, welche vorzugsweise in einem dem Metallschmelzenbad und der Schlacke abgewandten Endbereich der Kupferplatten angeordnet sind. Somit kann die Wärmeabfuhr durch die Kupferplatten erhöht werden. Durch eine Anordnung der Kühlkanäle in einem der Schlacke abgewandten Endbereich der Platten wird unter anderem vermieden, dass Wasser in die Schlacke oder Metallschmelze gelangt, zum Beispiel im Falle eines Verschleißes oder einer mechanischen Beschädigung der Platten. Im Allgemeinen kann die Einbringung von Wasser oder sonstigem Kühlmittel in die Schmelze oder die Schlacke verheerende Auswirkungen haben und in Explosionen resultieren. Ferner enthalten Ausmauerungen häufig Alkaliverbindungen, welche ebenfalls unter keinen Umständen in Verbindung mit Wasser gelangen sollten.

Gemäß einer weiteren bevorzugten Ausführungsform der Erfindung weist die Ausmauerung eine Dicke von 400 mm bis 800 mm und vorzugsweise eine Dicke von 450 mm bis 650 mm auf.

Gemäß einer weiteren bevorzugten Ausführungsform der Erfindung ist sowohl die Ausmauerung als auch die an die Ausmauerung angrenzende Stahlplatte jeweils im Wesentlichen hohlzylinderförmig ausgebildet, sodass die hohlzylinderförmige Ausmauerung einen Raum zum seitlichen Einschließen des Metallschmelzenbads und der sich darauf befindenden Schlacke bildet. Die Rotationssymmetrieachse des Hohlzylinders liegt bevorzugt in vertikaler Richtung bzw. kann auch als dessen Längsachse beschrieben werden. Die Umfangsrichtung des Hohlzylinders liegt bevorzugt in einer senkrecht zur Rotationssymmetrieachse liegenden Ebene. Alternativ bilden sowohl die Ausmauerung als auch die Metallplatte jeweils Seitenwände eines vieleckigen (insb. rechteckigen) Kastens.

Die Erfindung ist zudem auf einen Ofen, vorzugsweise einen Reduktionsofen gerichtet, welcher eine Kühleinrichtung gemäß einer der vorhergehenden Ausführungsformen umfasst. Der Ofen kann bevorzugt als Rundofen ausgebildet sein. Das heißt, dass das durch die Ausmauerung und den Metallmantel bzw. den Metallpanzer gebildete Volumen zum Umschließen einer Metallschmelze in einem horizontal verlaufenden Querschnitt im Wesentlichen (kreis)rund ausgebildet ist. Die Vorteile des Ofens gegenüber dem Stand der Technik entsprechen im Wesentlichen jenen der obengenannten Kühlvorrichtung.

Gemäß einer bevorzugten Ausführungsform bildet die Kühleinrichtung eine seitliche Begrenzung eines Ofengefäßes zum Aufnehmen eines Metallschmelzenbades und einer sich darüber befindenden flüssigen Schlacke, wobei sich die Kupferplatten im Wesentlichen in vertikaler Richtung maximal über die Höhe des Schlackenbades erstrecken. Mit anderen Worten erstrecken sich die Kupferplatten (in vertikaler Richtung) nicht über einen Bereich, in dem sich die Metallschmelze befindet. Dieser Bereich der Ausmauerung ist bevorzugt frei von Kupferplatten.

Ferner ist die vorliegende Erfindung ebenfalls auf ein Verfahren zum Herstellen eines Schmelzofens oder einer Kühleinrichtung für einen solchen, vorzugsweise eines Ofens oder einer Einrichtung gemäß einer der vorhergehenden Ausführungsformen, gerichtet. Dabei umfasst das Verfahren mindestens einen der folgenden Schritte: Bereitstellen einer im Wesentlichen hohlzylinderförmigen Metallplatte mit in Umfangsrichtung der Metallplatte nebeneinander angeordneten Schlitzen, welche sich jeweils senkrecht zur Umfangsrichtung erstrecken; hohlzylinderförmiges Ausmauern der Innenwandung der hohlzylinderförmigen Metallplatte; und Einführen jeweils einer Kupferplatte in die Schlitze. Die Schritte können ebenfalls in anderer Reihenfolge durchgeführt werden. Ferner soll der Begriff einer Metallplatte oder eines Metallpanzers nicht dahingehend einschränkend verstanden werden, dass es sich um ein einstückiges Bauteil handeln muss. Zum Beispiel kann die Metallplatte ebenfalls aus mehreren aneinandergeschweißten Elementen bestehen.

Das Verfahren umfasst weiterhin den Schritt des Vorsehens von Kühlkanälen auf der Außenwandung der hohlzylinderförmigen Metallplatte in einem Bereich zwischen den nebeneinanderliegenden Schlitzen (auf der von der Schmelze oder Schlacke abgewandten Seite der Metallplatte).

Gemäß einer bevorzugten Ausführungsform des Verfahrens erfolgt die Ausmauerung derart, dass die durch die Schlitze eingebrachten Kupferplatten die Ausmauerung kontaktieren.

Gemäß einer weiteren bevorzugten Ausführungsform des Verfahrens erstrecken sich die Kupferplatten mindestens über 50% der Dicke der Ausmauerung. Die Kühlkanäle können sich im Allgemeinen senkrecht zur Umfangsrichtung der hohlzylinderförmigen Metallplatte mindestens über einen Bereich von 80% der in gleicher Richtung verlaufenden Länge der Schlitze erstrecken.

Sämtliche Merkmale der oben beschriebenen Ausführungsformen können miteinander kombiniert oder gegeneinander ausgetauscht werden.

### Kurze Beschreibung der Figuren

Im Folgenden werden kurz die Figuren der Ausführungsbeispiele beschrieben. Weitere Details sind der detaillierten Beschreibung der Ausführungsbeispiele zu entnehmen. Es zeigen:
- Figur 1: eine schematische Seitenansicht einer Außenwandung eines Reduktionsofens mit einem Ausführungsbeispiel einer erfindungsgemäßen Kühleinrichtung;
- Figur 2: einen schematischen, horizontalen Teilquerschnitt einer erfindungsgemäßen Kühlvorrichtung bzw. eines Ofens;
- Figur 3: einen schematischen, vertikalen Teilquerschnitt einer erfindungsgemäßen Kühlvorrichtung bzw. eines Ofens; und
- Figur 4: einen schematischen, vertikalen Teilquerschnitt einer weiteren erfindungsgemäßen Kühlvorrichtung bzw. eines Ofens

### Detaillierte Beschreibung der Ausführungsbeispiele

Die Figur 1 zeigt eine Seitenansicht eines erfindungsgemäßen Ausführungsbeispiels einer Kühleinrichtung. Ausschnittsweise sind zwei sich im Wesentlichen senkrecht zu einer Metallplatte bzw. -panzerung 5 (insbesondere aus Stahl oder einer Stahllegierung) erstreckende Kupferplatte 7 dargestellt, welche durch (Längs-)Schlitze 13 der Metallplatte 5 hindurch ragen. Bevorzugt ist jede Kupferplatte 7 durch Befestigungsmittel 15 an der Metallplatte 5 mittel- oder unmittelbar befestigt. Die Metallplatte 5 erstreckt sich dabei im Wesentlichen in eine vertikale Richtung V. Eine solche Richtung kann im Wesentlichen senkrecht zum Schmelzen bzw. Schlackenspiegel einer Metallschmelze M oder Schlacke S in einem Schmelzofen liegen. Bevorzugt sind die Kupferplatten 7 mit Kühlkanälen 11 (in Figur 1 nicht dargestellt) versehen, welche durch Einlässe 17 bzw. Auslässe 19 mit Kühlmittel versorgbar sind. Ein Kühlmittel kann bspw. Wasser umfassen jedoch auch durch andere Flüssigkeiten gebildet sein. Hinter der dargestellten Ansicht der Metallplatte 5 befindet sich eine Ausmauerung 3, welche in Kontakt mit einer Schmelze und/oder Schlacke S steht (nicht dargestellt). Zwischen den nebeneinanderliegenden Kupferplatten 7 werden bevorzugt Kühlkanäle 9 auf einer der Schmelze M oder Schlacke S gegenüberliegenden bzw. einer von der Schmelze M oder Schlacke S abgewandten Seite der Metallplatte 5 angeordnet. Diese Kanäle 9 können zum Beispiel Metallkammern umfassen, welche auf die Metallplatte 5 aufgeschweißt oder abdichtend mit dieser verschraubt oder vernietet sind. Dabei können sich die Kanäle 9 im Wesentlichen parallel zu den Kupferplatten 7 erstrecken und/oder mäanderförmig zwischen den Kupferplatten 7 angeordnet sein. Über Einlässe 21 bzw. Auslässe 23 können die Kanäle 9 mit Kühlmittel versorgt werden. Wie ebenfalls dargestellt, erstrecken sich die Kühlkanäle 9 bevorzugt über einen Großteil des Abstands A zwischen zwei benachbarten (jedoch voneinander beabstandeten) Kupferplatten 7. Vorzugsweise erstrecken sich die Kanäle ebenfalls mindestens über die Hälfte der Höhe (in vertikaler Richtung) der Kupferplatten 7 oder Schlitze 13 oder sogar, wie dargestellt, über mehr als die Höhe der Kupferplatten 7 oder der Schlitze 13. Unter anderem kann durch die gezeigte Anordnung einerseits Kupfermaterial eingespart werden, jedoch andererseits eine effiziente Kühlung ermöglicht werden. Die Kupferplatten 7 können im Allgemeinen aus jeglicher Kupferlegierung bestehen.

In der Figur 2 ist eine Teilquerschnittsansicht einer der Figur 1 ähnlichen Anordnung in horizontaler Richtung H dargestellt. Die Kupferplatten 7 erstrecken sich in der Querschnittsansicht fingerartig in die Ausmauerung 3, welche in Kontakt mit der Schlacke S oder Schmelze M steht. Die Metallplatte 5 sowie die Ausmauerung 3 können eine gebogene Form aufweisen. Insbesondere können die Ausmauerung 3 und die Metallplatte 5 eine seitliche Begrenzung für eine Metallschmelze M bzw. Schlacke S eines Rundofens, z. B. eines Reduktionsofens bilden. In diesem Fall ist die Metallplatte 5 und/oder die Ausmauerung 5 hohlzylinderförmig ausgebildet. Wie bereits in Bezug auf die Figur 1 beschrieben, erstrecken sich die Kupferplatten 7 von einer der Schlacke S gegenüberliegenden Seite (Rückseite) der Metallplatte 5 durch die Metallplatte hindurch in die Ausmauerung 3. Bevorzugt kontaktiert die Ausmauerung 3 dabei die Kupferplatten 7. Die Mittel zur Befestigung der Kupferplatten 7 können Winkelelemente bzw. Konsolelemente umfassen, welche im Wesentlichen senkrecht von der Metallplatte 5 beidseitig einer Kupferplatte 7 abragen, wobei die Kupferplatte 7 vorzugsweise durch Bolzen oder Schrauben an diesen Elemente befestigt wird. Ferner umfassen die Kupferplatten 7 bevorzugt Kühlkanäle bzw. Bohrungen 11. Diese können zur Verbesserung der Betriebssicherheit in einem Bereich der Kupferplatten 7 angeordnet sein, der nicht in die Ausmauerung 3 hineinragt bzw. sich auf einer von der Schmelze M oder Schlacke S abgewandten Seite der Metallplatte 5 befindet.

Im Allgemeinen können die Ausmauerung 3 und/oder die Metallplatte 5 jeweils einstückig ausgebildet sein oder aus mehreren Elementen zusammengesetzt sein. Somit kann die Metallplatte 5 zum Beispiel aus mehreren miteinander verschweißten, vernieteten oder verschraubten (plattenartigen) Elementen bestehen. Der Zusammenbau aus mehreren Elementen kann insbesondere bei großen Ofendurchmessern in der Größenordnung von bis zu 25 m vorteilhaft sein. Die Ausmauerung 3 kann zum Beispiel, wie im Stand der Technik üblich, gemauert oder gegossen sein. Ferner kann im Allgemeinen zwischen der Ausmauerung 3 und der Metallplatte 5 eine Wärmeleitschicht, insbesondere eine kohlenstoffhaltige Wärmeleitschicht vorhanden sein. Diese kann zum Beispiel eine Dicke von mehreren Zentimetern aufweisen. Solche Schichten sind allerdings dem Fachmann geläufig.

Die Figur 3 zeigt einen schematischen Teilquerschnitt in vertikaler Richtung V. Zusätzlich zu den Komponenten der Kühleinrichtung sind weitere Elemente eines Reduktionsofens dargestellt, welche für die vorliegende Erfindung allerdings nicht als wesentlich zu betrachten sind. Gezeigt sind wiederum die Ausmauerung 3, die dahinterliegende bzw. auf einer von der Schlacke S bzw. Schmelze M abgewandten Seite der Ausmauerung 3 liegende Metallplatte 5, sowie eine in die Ausmauerung 3 durch eine Öffnung 13 in der Metallplatte 5 hineinragende Kupferplatte 7. Die Kupferplatte 7 erstreckt sich dabei bevorzugt über mindestens der Hälfte der Dicke der Ausmauerung 3, wodurch eine effektive Kühlung bzw. Wärmeabfuhr ermöglicht wird. Ferner erstreckt sich die Kupferplatte 7 in vertikaler Richtung V vorzugsweise lediglich über einen Bereich des Schlackenbades S jedoch nicht über den Bereich des Metallschmelzenbades M. Insbesondere kann somit die Schlacke S in Kontakt mit der Ausmauerung 3 und/oder der Kupferplatte 7 in einen festen Zustand überführt werden, wodurch die Beschädigung bzw. der Verschleiß dieser Elemente durch die Schlacke S verringert wird.

Die Figur 4 offenbart analog zu der Figur 3 einen schematischen Teilquerschnitt einer Kühlvorrichtung bzw. eines Ofens in vertikaler Richtung V, jedoch mit dem Unterschied, dass sich die Kupferplatte 7 zur weiteren Verbesserung der Wärmeabfuhr durch bzw. über die gesamte Dicke der Ausmauerung 3 erstreckt.

Die oben beschriebenen Ausführungsbeispiele dienen vor allem dem besseren Verständnis der Erfindung und sollten nicht einschränkend verstanden werden. Der Schutzumfang der vorliegenden Patentanmeldung ergibt sich aus den Patentansprüchen.

Die Merkmale der beschriebenen Ausführungsbeispiele können miteinander kombiniert werden oder gegeneinander ausgetauscht werden.

Ferner können die beschriebenen Merkmale durch den Fachmann an vorhandene Gegebenheiten oder vorliegende Anforderungen angepasst werden.

### Bezugszeichenliste

- 3: Ausmauerung
- 5: Metallplatte
- 7: Kupferplatte
- 9: Kühlkanäle
- 11: Kühlkanal in Kupferplatte
- 13: Schlitze in Metallplatte
- 15: Halterung der Kupferplatte
- 17: Kühlmitteleinlass der Kupferplatte
- 19: Kühlmittelauslass der Kupferplatte
- 21: Kühlmitteleinlass des Kühlkanals
- 23: Kühlmittelauslass des Kühlkanals
- A: Abstand zwischen zwei nebeneinanderliegenden Schlitzen
- H: horizontale Richtung
- M: Metallschmelzenbad
- S: Schmelze / Schlacke
- V: Vertikale Richtung / Längsrichtung des Hohlzylinders

## Patentansprüche

1. Eine Kühleinrichtung für einen Schmelzofen, insbesondere zum Kühlen einer flüssigen Schlacke (S) in einem Reduktionsofen, umfassend:
eine Ausmauerung (3) zur seitlichen Abschirmung eines flüssigen Metallschmelzenbads (M) und einer sich darauf befindenden flüssigen Schlacke (S);
eine Metallplatte (5), welche auf einer dem Metallschmelzenbad (M) und der Schlacke (S) gegenüberliegenden Seite der Ausmauerung (3) angeordnet ist; eine Vielzahl von Kupferplatten (7) zur Kühlung der Ausmauerung (3), wobei
die Metallplatte (5) eine Vielzahl von im Wesentlichen vertikal ausgerichteten und nebeneinander angeordneten Schlitzen (13) umfasst, wobei sich durch zumindest einzelne der Schlitze (13) jeweils eine der Kupferplatten (7) im Wesentlichen senkrecht zu der Metallplatte (5) in die Ausmauerung (3) hinein erstreckt, **dadurch gekennzeichnet, dass**
die Vorrichtung weiterhin mit Kühlmittel durchströmbare Kühlkanäle (9) umfasst, welche jeweils zwischen zwei nebeneinander angeordneten Schlitzen (13) und den sich durch diese Schlitze (13) erstreckenden Kupferplatten (7) auf der von dem Metallschmelzenbad (M) und der Schlacke (S) abgewandten Seite der Metallplatte (5) angeordnet sind.

2. Die Kühleinrichtung gemäß Anspruch 1 , wobei der Abstand (A) der nebeneinander angeordneten Schlitze (13) dem 1 -fachen bis 8-fachen, vorzugsweise dem 2-fachen bis 6-fachen der Breite der Schlitze (13) entspricht und/oder die Dicke der Kupferplatten (7) jeweils mindestens 70%, vorzugsweise mindestens 90% der Breite der Schlitze (13) entspricht.

3. Die Kühleinrichtung gemäß Anspruch 1 oder 2, wobei die auf der Metallplatte (5) angeordneten Kühlkanäle (9) sich mindestens über einen Bereich einer vertikalen Länge von 80% der vertikalen Länge der Kupferplatten (7), vorzugsweise über 100% dieser Länge oder vorzugsweise sogar über mehr als 100% dieser Länge, erstrecken.

4. Die Kühleinrichtung gemäß einem der vorhergehenden Ansprüche, wobei sich die Kühlkanäle (9) zwischen zwei nebeneinander angeordneten Schlitzen (13) in horizontaler Richtung (H) über einen Bereich von 40%- 100%, vorzugsweise von 50%-90% des Abstands zwischen den zwei nebeneinander angeordneten Schlitzen (13) erstrecken.

5. Die Kühleinrichtung gemäß einem der vorhergehenden Ansprüche, wobei sich die Kupferplatten (7) über mehr als 40% der Dicke der Ausmauerung (3) in die Ausmauerung (3) hinein erstrecken oder sich vorzugsweise im Wesentlichen über die gesamte Dicke der Ausmauerung (3) erstrecken.

6. Die Kühleinrichtung gemäß einem der vorhergehenden Ansprüche, wobei die Kupferplatten (7) in unmittelbarem Kontakt mit der Ausmauerung (3) stehen.

7. Die Kühleinrichtung gemäß einem der vorhergehenden Ansprüche, wobei die Kupferplatten (7) ebenfalls mit Kühlmittel durchströmbare Kanäle (11) umfassen, welche vorzugsweise in einem dem Metallschmelzenbad (M) und der Schlacke (S) abgewandten Endbereich der Kupferplatten (7) angeordnet sind.

8. Die Kühleinrichtung gemäß einem der vorhergehenden Ansprüche, wobei die Ausmauerung (3) eine Dicke von 400 mm bis 800 mm und vorzugsweise eine Dicke von 450 mm bis 650 mm aufweist.

9. Die Kühleinrichtung gemäß einem der vorhergehenden Ansprüche, wobei die Ausmauerung (3) und die an die Ausmauerung (3) angrenzende Stahlplatte (5) jeweils im Wesentlichen hohlzylinderförmig ausgebildet sind, sodass im Inneren der hohlzylinderförmigen Ausmauerung (3) ein Raum zum seitlichen Einschließen eines Metallschmelzenbads (M) und einer sich darauf befindenden Schlacke (S) gebildet ist.

10. Ein Ofen, vorzugsweise ein Reduktionsofen, umfassend die Kühleinrichtung gemäß einem der vorhergehenden Ansprüche.

11. Der Ofen gemäß Anspruch 10, wobei die Kühleinrichtung eine seitliche Begrenzung eines Ofengefäßes zum Aufnehmen eines Metallschmelzenbades (M) und sich darüber befindender flüssiger Schlacke (S) bildet und sich die Kupferplatten (7) im Wesentlichen in vertikaler Richtung (V) maximal über die Höhe der Schlacke (S) erstrecken.

12. Ein Verfahren zum Herstellen eines Schmelzofens oder einer Kühleinrichtung für einen solchen, vorzugsweise eines Ofens oder einer Einrichtung gemäß einem der vorhergehenden Ansprüche, umfassend die folgenden Schritte:
Bereitstellen einer im Wesentlichen hohlzylinderförmigen Metallplatte (5) mit in Umfangsrichtung der Metallplatte (5) nebeneinander angeordneten Schlitzen (13), welche sich jeweils senkrecht zur Umfangsrichtung erstrecken;
hohlzylinderförmiges Ausmauern der Innenwandung der hohlzylinderförmigen Metallplatte (5);
Einführen jeweils einer Kupferplatte (7) in die Schlitze (13); und
Aufbringen von Kühlkanälen (9) auf der Außenwandung der hohlzylinderförmigen Metallplatte (5) in einem Bereich zwischen den nebeneinanderliegenden Schlitzen (13).

13. Das Verfahren gemäß Anspruch 12, wobei das Ausmauern (3) derart erfolgt, dass die durch die Schlitze (13) eingebrachten Kupferplatten (7) die Ausmauerung (3) kontaktieren und/oder die Ausmauerung (3) Schlitze (13) zum Einführen der Kupferplatten (7) umfasst.

14. Das Verfahren gemäß Anspruch 12 oder 13, wobei die Kupferplatten (7) sich mindestens über 50% der Dicke der Ausmauerung (3) erstrecken und/oder sich die Kühlkanäle (9) senkrecht zur Umfangsrichtung der hohlzylinderförmigen Metallplatte (5) mindestens über einen Bereich von 80% der in gleicher Richtung verlaufenden Länge der Schlitze (13) erstrecken.

## Claims

1. A cooling device for a smelting furnace, particularly for the cooling of a liquid slag (S) in a reduction furnace, comprising:
a lining (3) for lateral screening of a liquid metal melt bath (M) and a liquid slag (S) present thereon;
a metal plate (5) arranged on a side of the lining (3) opposite the metal melt bath (M) and the slag (S); and
a plurality of copper plates (7) for cooling the lining (3), wherein
the metal plate (5) has a plurality of substantially vertically oriented slots (13) arranged adjacent to one another, wherein a respective copper plate (7) extends through at least some of the slots (13) substantially perpendicularly to the metal plate (5) into the lining (3),
**characterised in that**
the device further comprises cooling channels (9), which can be flowed through by coolant and which are respectively arranged between two mutually adjacent slots (13) and the copper plates (7), which extend through these slots (13), on the side of the metal plate (5) remote from the metal melt bath (M) and the slag (S).

2. Cooling device according to claim 1, wherein the spacing (A) of the slots (13) which are adjacent to one another corresponds with 1 times to 8 times, preferably 2 times to 6 times, the width of the slots (13) and/or the thickness of the copper plates (7) respectively corresponds with at least 70%, preferably at least 90%, of the width of the slots (13).

3. Cooling device according to claim 1 or 2, wherein the cooling channels (9) arranged on the metal plate (5) extend at least over a region of a vertical length of 80% of the vertical length of the copper plates (7), preferably over 100% of this length, or preferably even over more than 100% of this length.

4. Cooling device according to any one of the preceding claims, wherein the cooling channels (9) extend between two mutually adjacent slots (13) in horizontal direction (H) over a region of 40% to 100, preferably from 50% to 90%, of the spacing between the two mutually adjacent slots (13).

5. Cooling device according to any one of the preceding claims, wherein the copper plates (7) extend into the lining (3) over more than 40% of the thickness of the lining (3) or preferably extend substantially over the entire thickness of the lining (3).

6. Cooling device according to any one of the preceding claims, wherein the copper plates (7) have direct contact with the lining (3).

7. Cooling device according to any one of the preceding claims, wherein the copper plates (7) similarly comprise channels (11), which can be flowed through by coolant and which are preferably arranged in an end region of the copper plates (7) remote from the metal melt bath (M) and the slag (S).

8. Cooling device according to any one of the preceding claims, wherein the lining (3) has a thickness of 400 millimetres to 800 millimetres and preferably a thickness of 450 millimetres to 650 millimetres.

9. Cooling device according to any one of the preceding claims, wherein the lining (3) and the steel plate (5) adjoining the lining (3) are each of substantially hollow-cylindrical construction so that a space for lateral enclosure of a metal melt bath (M) and a slag (S) present thereon is formed in the interior of the lining (3) of hollow-cylindrical form.

10. A furnace, preferably a reduction furnace, comprising the cooling device according to any one of the preceding claims.

11. Furnace according to claim 10, wherein the cooling device forms a lateral boundary of a furnace vessel for receiving a metal melt bath (M) and a liquid slag (S) disposed thereabove and the copper plates (7) extend in substantially vertical direction (V) at most over the height of the slag (S).

12. A method of producing a smelting furnace or a cooling device for such, preferably a furnace or a device according to a respective one of the preceding claims, comprising the following steps:
providing a metal plate (5) of substantially hollow-cylindrical form with slots (13) which are arranged adjacent to one another in the circumferential direction of the metal plate (5) and which each extend perpendicularly to the circumferential direction;
lining-out, in hollow-cylindrical form, the inner wall of the metal plate (5) of hollow-cylindrical form;
introducing a respective copper plate (7) into each of the slots (13); and
mounting cooling channels (9) on the outer wall of the metal plate (5) of hollow-cylindrical shape in a region between the mutually adjacent slots (13).

13. Method according to claim 12, wherein the lining (3) is carried out in such a manner that the copper plates (7) introduced through the slots (13) contact the lining (3) and/or the lining (3) has slots (13) for introduction of the copper plates (7).

14. Method according to claim 12 or 13, wherein the copper plates (7) extend over at least 50% of the thickness of the lining (3) and/or the cooling channels (9) extend perpendicularly to the circumferential direction of the metal plate (5) of hollow-cylindrical form over at least a region, of 80% of the length of the slots (13) running in the same direction.

## Revendications

1. Mécanisme de refroidissement pour un four de fusion, en particulier pour le refroidissement d'un laitier liquide (S) dans un four à réduction comprenant :
un garnissage (3) pour la protection latérale d'un bain de fusion de métal liquide (M) et d'un laitier liquide (S) se trouvant par-dessus ;
une plaque métallique (5) qui est disposée sur un côté opposé au bain de fusion de métal (M) et au laitier (S) ;
une multitude de plaques de cuivre (7) pour le refroidissement du garnissage (3) ;
dans lequel la plaque métallique (5) comprend une multitude de fentes (13) orientées essentiellement en direction verticale et disposées les unes à côté des autres, une des plaques de cuivre (7) s'étendant respectivement essentiellement perpendiculairement à la plaque métallique (5) jusque dans le garnissage (3) à travers au moins un certain nombre des fentes (13), **caractérisé en ce que** le dispositif comprend en outre des canaux de refroidissement (9) qui peuvent être traversés par un réfrigérant, qui sont disposés respectivement entre deux fentes adjacentes (13) et les plaques de cuivre (7) s'étendant à travers ces fentes (13) sur le côté de la plaque métallique (5) qui se détourne du bain de fusion de métal (M) et du laitier (S).

2. Mécanisme de refroidissement selon la revendication 1, dans lequel la distance (A) entre les fentes adjacentes (13) correspond de 1 fois à 8 fois, de préférence de 2 fois à 6 fois la largeur de la fente (13) et/ou l'épaisseur des plaques de cuivre (7) correspond respectivement à au moins 70 %, de préférence à au moins 90 % de la largeur de la fente (13).

3. Mécanisme de refroidissement selon la revendication 1 ou 2, dans lequel les canaux de refroidissement (9) disposés sur la plaque métallique (5) s'étendent au moins sur une zone dont la longueur verticale représente 80 % de la longueur verticale des plaques de cuivre (7), de préférence sur 100 % de cette longueur ou de préférence même sur plus de 100 % de cette longueur.

4. Mécanisme de refroidissement selon l'une quelconque des revendications précédentes, dans lequel les canaux de refroidissement (9) s'étendent, entre deux fentes adjacentes (13), en direction horizontale (H) sur une zone qui représente de 40 % à 100 %, de préférence de 50 % à 90 % de la distance qui sépare les deux fentes adjacentes (13).

5. Mécanisme de refroidissement selon l'une quelconque des revendications précédentes, dans lequel les plaques de cuivre (7) s'étendent jusque dans le garnissage (3) sur plus de 40 % de l'épaisseur du garnissage (3) ou s'étendent de préférence essentiellement sur toute l'épaisseur du garnissage (3).

6. Mécanisme de refroidissement selon l'une quelconque des revendications précédentes, dans lequel les plaques de cuivre (7) entrent directement en contact avec le garnissage (3).

7. Mécanisme de refroidissement selon l'une quelconque des revendications précédentes, dans lequel les plaques de cuivre (7) comprennent également des canaux (11) qui peuvent être traversés par un réfrigérant, qui sont disposés de préférence dans une zone terminale des plaques de cuivre (7), qui se détourne du bain de fusion de métal (M) et du laitier (S).

8. Mécanisme de refroidissement selon l'une quelconque des revendications précédentes, dans lequel le garnissage (3) présente une épaisseur de 400 mm à 800 mm et de préférence une épaisseur de 450 mm 650 mm.

9. Mécanisme de refroidissement selon l'une quelconque des revendications précédentes, dans lequel le garnissage (3) et la plaque d'acier (5) attenante au garnissage (3) sont respectivement réalisés de manière essentielle en forme de cylindre creux, si bien qu'à l'intérieur du garnissage (3) en forme de cylindre creux, on obtient un espace pour le confinement latéral d'un bain de fusion de métal (M) et d'un laitier (S) disposé par-dessus.

10. Four, de préférence four de réduction, comprenant le mécanisme de refroidissement selon l'une quelconque des revendications précédentes.

11. Four selon la revendication 10, dans lequel le mécanisme de refroidissement forme un confinement latéral d'une cuve de four pour la réception d'un bain de fusion de métal (M) et d'un laitier liquide disposé par-dessus (S), et les plaques de cuivre (7) s'étendent, essentiellement en direction verticale (V), au maximum sur la hauteur du laitier (S).

12. Procédé pour la fabrication d'un four de fusion ou d'un mécanisme de refroidissement pour un tel four, de préférence d'un four ou d'un mécanisme selon l'une quelconque des revendications précédentes, comprenant les étapes suivantes consistant à :
procurer une plaque métallique (5) essentiellement en forme de cylindre creux comprenant des fentes (13) disposées les unes à côté des autres dans la direction circonférentielle de la plaque métallique (5), qui s'étendent respectivement perpendiculairement à la direction circonférentielle ;
garnir, en forme de cylindre creux, la paroi interne de la plaque métallique (5) en forme de cylindre creux ;
introduire respectivement une plaque de cuivre (7) dans la fente (13) ; et
appliquer des canaux de refroidissement (9) sur la paroi externe de la plaque métallique (5) en forme de cylindre creux dans une zone s'étendant entre les fentes adjacentes (13).

13. Procédé selon la revendication 12, dans lequel le garnissage (3) a lieu de manière telle que les plaques de cuivre (7) introduites à travers la fente (13) entrent en contact avec le garnissage (3) et/ou le garnissage (3) comprend des fentes (13) pour l'introduction des plaques de cuivre (7).

14. Procédé selon la revendication 12 ou 13, dans lequel les plaques de cuivre (7) s'étendent au moins sur 50 % de l'épaisseur du garnissage (3) et/ou les canaux de refroidissement (9) s'étendent, perpendiculairement à la direction circonférentielle de la plaque métallique (5) en forme de cylindre creux, au moins sur une zone qui représente 80 % de la longueur de la fente (13), s'étendant dans la même direction.
